# EUROPÄISCHE PATENTSCHRIFT

(11) **EP 3 247 846 B1**
(45) Veröffentlichungstag und Bekanntmachung des Hinweises auf die Patenterteilung: **18.09.2019**
(21) Anmeldenummer: 15703220.2
(22) Anmeldetag: 23.01.2015
(51) Int. Cl.: E04H 3/12

(54) **MEHRSTUFIGES TRIBÜNENSEGMENT UND MONTAGEVERFAHREN HIERFÜR**
MULTI-STEP STAND SEGMENT AND METHOD FOR ASSEMBLY THEREFORE
SEGMENT DE TRIBUNE À PLUSIEURS ÉTAGES ET PROCEDE D'ASSEMBLAGE POUR CELA

(43) Veröffentlichungstag der Anmeldung: 29.11.2017
(73) Patentinhaber: Nüssli (Switzerland) Ltd., 8536 Hüttwilen (CH)
(72) Erfinder: ZÜND, Rainer, 8355 Aadorf (CH)
(74) Vertreter: Münch, Martin Walter
(86) Internationale Anmeldenummer: PCT/CH2015/000008
(87) Internationale Veröffentlichungsnummer: WO 2016/115643

(56) Entgegenhaltungen:
- EP-A2- 2 557 255
- DE-A1- 1 805 755
- FR-A1- 2 295 190
- US-A1- 2002 078 633

## Beschreibung

### TECHNISCHES GEBIET

Die Erfindung betrifft ein mehrstufiges Tribünensegment, eine Tribüne umfassend mehrere solcher Tribünensegmente sowie ein Verfahren zur Montage eines solchen Tribünensegments gemäss den Oberbegriffen der unabhängigen Patentansprüche.

### STAND DER TECHNIK

Tribünen stellen oftmals temporäre Bauwerke dar, welche für einen einzigen Anlass errichtet und anschliessend wieder abgebaut werden.

Dabei ist es von herausragender Bedeutung, dass solche Tribünenbauten unter allen denkbaren Einsatzbedingungen absolut betriebssicher sind und in kürzester Zeit mit möglichst wenig (oftmals vor Ort rekrutiertem) Montagepersonal fachgerecht aufgebaut und wieder abgebaut werden können. Auch sollten die einzelnen Bauteile, aus denen solche Tribünenbauten erstellt werden, möglichst platzsparend zu lagern sein und ein möglichst geringes Gewicht aufweisen.

Aus GB 2 433 078 A ist ein Tribünensystem bekannt, bei welchem die Tribüne aus einer Vielzahl von zweistufigen Tribünensegmenten besteht. Diese Tribünensegmente sind jeweils aus zwei seitlichen Fachwerkträgern gebildet, welche über daran befestigte höheneinstellbare Adapterstücke und an der Vorderseite dieser Adapterstücke eingehängte Querträger miteinander verbunden sind. Dabei kann zusätzlich zur Einstellung der Höhe der Adapterstücke an den Fachwerkträgern die Einhängehöhe der Querträger an den Adapterstücken gewählt werden.

Dieses bekannte Tribünensystem bietet zwar eine grosse Flexibilität bezüglich der Höhe der Tribünenstufen, was in einigen Fällen gewünscht ist, weist jedoch den Nachteil auf, dass die Verbindung zwischen den seitlichen Fachwerkträgern und den Querträgern über die Adapterstücke strukturell suboptimal ist und dass aufgrund der vielfältigen Konfigurationsmöglichkeiten die Gefahr von Montagefehlern bei unerfahrenem Montagepersonal gross ist.

DE 18 05 755 A1 offenbart ein mehrstufiges Tribünensegment gebildet aus demontierbar miteinander verbundenen Stufenträgern, Querträgern und Bodenplatten, wobei die Querträger zur Herstellung der Verbindung mit den Stufenträgern mit an ihren Enden angeordneten T-förmigen Profilköpfen von oben in entsprechende Aufnahmeprofilkonturen an der Seite der Stufenträger eingefahren werden.

FR 2 295 190 A1 offenbart ein mehrstufiges Tribünensegment gebildet aus demontierbar miteinander verbundenen Stufenträgern, Querträgern und Bodenplatten, wobei die Querträger zur Herstellung der Verbindung mit den Stufenträgern mit an ihren Rückseiten angeordneten Hakenelementen von vorne in entsprechende Aufnahmeöffnungen an der Stirnseite der Stufenträger eingefahren werden.

EP 2 557 255 A2 offenbart ein mehrstufiges Tribünensegment gebildet aus demontierbar miteinander verbundenen Stufenträgern, Querträgern und Bodenplatten, wobei die Querträger zur Herstellung der Verbindung mit den Stufenträgern jeweils mit an ihren Enden angeordneten, nach hinten weisenden Laschen mit Aufnahmeöffnungen durch horizontales Einfahren von vorne über zugeordneten Befestigungsvorsprüngen an den Seitenflächen der Stufenträger positioniert werden. Sodann werden die Befestigungsvorsprünge an den Stufenträgern durch vertikales Absenken des jeweiligen Querträgers mit den Aufnahmeöffnungen der Laschen in Eingriff gebracht.

US 2002/078633 A1 offenbart ein mehrstufiges Tribünensegment gebildet aus demontierbar miteinander verbundenen Stufenträgern, Querträgern und Bodenplatten, wobei die Querträger zur Herstellung der Verbindung mit den Stufenträgern mit an ihren Enden angeordneten Haken und Laschen von oben in entsprechende Aufnahmekonturen an der Seite der Stufenträger eingefahren werden.

### DARSTELLUNG DER ERFINDUNG

Es stellt sich die Aufgabe, ein Tribünensystem zur Verfügung zu stellen, welches die zuvor genannten Nachteile des Standes der Technik nicht aufweist oder zumindest teilweise vermeidet.

Diese Aufgabe wird durch die Gegenstände der unabhängigen Patentansprüche gelöst.

Gemäss diesen betrifft ein erster Aspekt der Erfindung ein mehrere Tribünenstufen bildendes Tribünensegment, welches aus demontierbar miteinander verbundenen Strukturelementen aufgebaut ist. Diese Strukturelemente umfassen zwei nebeneinander mit einem Abstand zueinander angeordnete Stufenträger, mehrere Querträger, welche die Stufenträger miteinander verbinden und die Stirnseiten der Tribünenstufen bilden, sowie Bodenplatten, welche die zwischen den Stufenträgern und den Querträgern gebildeten Bereiche überspannen und die Oberseiten der Tribünenstufen bilden.

Die Querträger grenzen mit ihren Enden seitlich an die Stufenträger an. Dabei durchdringen sich die Stufenträger und die Querträger jeweils in diesem Angrenzungsbereich derart, dass eine formschlüssige Verbindung zwischen diesen zumindest in Schwerkraftrichtung und in allen horizontalen Richtungen vorliegt. Mit Vorteil ist diese Verbindung zudem formschlüssig in allen Richtungen quer zur Längserstreckung des Querträgers, also auch in vertikaler Richtung entgegen der Schwerkraftrichtung.

Dabei sind die Querträger und die Stufenträger derartig ausgebildet, dass die jeweilige Verbindung zwischen diesen bei der Montage des Tribünensegments durch Einfahren von an den Querträgern gebildeten Vorsprüngen in an den Stufenträgern gebildete Aufnahmen für diese Vorsprünge herstellbar ist, und bei der Demontage des Tribünensegments durch Ausfahren der Vorsprünge in entgegengesetzter Richtung aus den Aufnahmen wieder aufhebbar ist. Hierdurch wird es möglich, ein Tribünensystem mit einfach und sicher zu montierenden und dabei strukturell sehr stabilen Tribünensegmenten zur Verfügung zu stellen.

Die Querträger und die Stufenträger sind derartig ausgebildet, dass die Verbindung zwischen diesen bei der Montage des Tribünensegments durch Einfahren der Vorsprünge in einer Richtung quer zur Längserstreckung der Querträger in die Aufnahmen hergestellt werden kann. Hierdurch ergibt sich der Vorteil, dass Lösungen möglich werden, bei denen die Stufenträger am Montageort in ihrer Montageendposition angeordnet werden können und ohne weitere Positionsveränderung mit den Querträgern zur Tragstruktur des erfindungsgemässen Tribünensegments verbunden werden können.

Dabei dringen die Querträger jeweils mit mehreren an ihren Enden gebildeten Vorsprüngen seitlich in die Stufenträger ein, unter Bildung des zuvor erwähnten Formschlusses zwischen dem Querträger und den Stufenträgern.

Da die Vorsprünge, welche zur Bildung der Verbindung dienen, ausschliesslich an den Enden der Querträger gebildet sind, ergibt sich die Möglichkeit, die Seiten der Stufenträger flach und ohne Vorsprünge auszubilden, was sich vorteilhaft auf deren Stapelbarkeit auswirkt. Zudem ist es einfacher und kostengünstiger, Querträger, welche mit Vorteil aus Aluminiumprofilen gebildet werden, an ihren Ende mit anspruchsgemässen Vorsprüngen in Form von stabilen und verschleissarmen Befestigungszapfen auszurüsten, als diese mit stabilen und sicheren Aufnahmen für an den Stufenträgern gebildete Befestigungszapfen zu versehen.

An den Enden der Querträger sind jeweils mindestens zwei, bevorzugterweise genau zwei anspruchsgemässe Vorsprünge vorhanden, welche in einer Richtung quer zur Längsrichtung des jeweiligen Querträgers voneinander beabstandet sind. Hierdurch kann, insbesondere für den bevorzugten Fall, dass jeder dieser Vorsprünge einen Formschluss zwischen dem Querträger und dem Stufenträger in Längsrichtung des Querträgers vom jeweiligen Stufenträger wegzeigend bewirkt, eine grosse Stabilität und insbesondere auch eine hohe Winkelsteifigkeit der Verbindungen zwischen den Querträgern und den Stufenträgern auf einfache und kostengünstige Weise erreicht werden.

Dabei sind die Querträger und die Stufenträger derartig ausgebildet, dass zur Herstellung der Verbindungen zwischen den Querträgern und den Stufenträgern bei der Montage des Tribünensegments das Einfahren eines ersten der mindestens zwei Vorsprünge vollständig oder zumindest teilweise in die diesem zugeordnete Aufnahme des jeweiligen Stufenträgers vor dem Einfahren eines zweiten der mindestens zwei Vorsprünge in die diesem zugeordnete Aufnahme des jeweiligen Stufenträgers erfolgen muss. Hierdurch werden Lösungen möglich, die eine besonders sichere und einfache Montage gewährleisten, z.B. indem die Querträger durch ein Einfahren der zuvor erwähnten ersten Vorsprünge in zugeordnete Aufnahmen an den Stufenträgern in eine definierte Position bezüglich der Stufenträger gebracht werden und sodann, geführt durch die in den Aufnahmen angeordneten ersten Vorsprünge, in eine Position verdreht oder verschwenkt werden, ausgehend von welcher dann die zuvor erwähnten zweiten Vorsprünge in die diesen zugeordneten Aufnahmen eingefahren werden.

Bei einer ersten Variante des erfindungsgemässen Tribünensegments sind die Querträger und die Stufenträger derartig ausgebildet, dass das Einfahren der ersten Vorsprünge in die diesen zugeordneten Aufnahmen von der Oberseite der Stufenträger her vor dem Einfahren der zweiten Vorsprünge in die diesen zugeordneten Aufnahmen von der Vorderseite der Stufenträger her erfolgen muss.

Bei einer zweiten Variante des erfindungsgemässen Tribünensegments sind die Querträger und die Stufenträger derartig ausgebildet, dass das Einfahren der ersten Vorsprünge in die diesen zugeordneten Aufnahmen von der Vorderseite der Stufenträger her vor dem Einfahren der zweiten Vorsprünge in die diesen zugeordneten Aufnahmen von der Oberseite der Stufenträger her erfolgen muss.

Dadurch, dass die Querträger und die Stufenträger so ausgebildet sind, dass das Einfahren der Vorsprünge der Querträger in die zugeordneten Aufnahmen der Stufenträger von der Oberseite und von der Vorderseite der Stufenträger her erfolgt, ergibt sich der Vorteil, dass eine besonders sichere und kräfteschonende Montage des Tribünensegments möglich wird, da die Querträger (bei einer geeigneten Ausgestaltung der Stufenträger) bei der Montage mit ihren Enden auf den Stufenträgern aufliegend zu ihrer Montageposition an den Stufenträgern geschoben werden können und anschliessend daran befestigt werden können.

Dabei ist es bei der zweiten Variante bevorzugt, dass die mindesten zwei Vorsprünge einen obersten Vorsprung und einen untersten Vorsprung umfassen und die Querträger und die Stufenträger derartig ausgebildet sind, dass das Einfahren des untersten Vorsprungs in die diesem zugeordnete Aufnahme von der Vorderseite des Stufenträgers her vor dem Einfahren des obersten Vorsprungs in die diesem zugeordnete Aufnahme von der Oberseite des Stufenträgers her erfolgen muss. Eine derartige Ausführungsform hat sich als besonders montagefreundlich erwiesen.

In einer weiteren bevorzugten Ausführungsform des erfindungsgemässen Tribünensegments sind die Querträger und die Stufenträger derartig ausgebildet, dass die Querträger bei der Montage zum Einfahren der Vorsprünge in die Aufnahmen jeweils um eine parallel zu ihrer Längsachse verlaufende Achse herum gegenüber den Stufenträgern verdreht oder verschwenkt werden müssen und bei der Demontage zum Ausfahren der Vorsprünge aus den Aufnahmen entsprechend zurückverdreht oder zurückverschwenkt werden müssen. Derartigen Ausführungsformen bieten den Vorteil, dass es relativ einfach ist, die Verbindungen zwischen den Querträgern und den Stufenträgern gegen ein Aufheben der Verbindung durch Ausfahren der Vorsprünge aus den Aufnahmen zu sichern, indem die Querträger gegen ein Verdrehen gesichert werden.

Die Verbindungen zwischen den Querträgern und den Stufenträgern sind bevorzugterweise jeweils durch die Bodenplatten gegen ein Aufheben der Verbindung durch Ausfahren der Vorsprünge aus den Aufnahmen gesichert. Auf diese Weise ergibt sich zwingend bei bestimmungsgemäss einsatzbereiter Tribüne eine Sicherung dieser Verbindungen.

Die Bodenplatten des Tribünensegments sind bevorzugterweise jeweils an derjenigen ihrer Begrenzungskanten, welche an den jeweiligen die Stirnfläche der darüber liegenden Tribünenstufe bildenden Querträger angrenzt, durch diesen Querträger formschlüssig gegen ein Abheben gesichert und/oder von diesem getragen.

Hierzu ist es von Vorteil, dass die Bodenplatten jeweils an derjenigen ihrer Begrenzungskanten, welche an den jeweiligen die Stirnfläche der darüber liegenden Tribünenstufe bildenden Querträger angrenzt, in eine Nut an der Vorderseite dieses Querträgers eingeschoben sind. Auf diese Weise lässt sich die Sicherung gegen Abheben sowie die Tragfunktion auf einfache und sichere Weise realisieren.

Dabei ist es weiter bevorzugt, dass die untere Begrenzung der Nut, von welcher die jeweilige Bodenplatte getragen wird, im Wesentlichen bündig ist mit an den Stufenträgern gebildeten Auflageflächen für die Seitenbereiche der jeweiligen Bodenplatte. Hierdurch ergibt sich eine verbesserte Stabilität der Tribünenstufe und es wird möglich, die Bodenplatten bei der Montage jeweils mit derjenigen ihrer Begrenzungskanten voraus, welche zur Angrenzung an den jeweiligen die Stirnfläche der darüber liegenden Tribünenstufe bildenden Querträger vorgesehen ist, auf den an den Stufenträgern gebildeten Auflageflächen aufliegend in Richtung auf diesen Querträger zu zuschieben. Hierdurch wir eine besonders sichere und kräfteschonende Montage möglich, insbesondere dann, wenn die an den Stufenträgern gebildeten Auflageflächen jeweils seitlich von Führungselementen, wie z.B. von Führungsrippen, begrenzt sind, was bevorzugt ist, so dass die jeweilige Bodenplatte beim Auflegen auf diese Auflageflächen und beim Einschieben in die Nut des Querträgers seitlich geführt wird.

Mit Vorteil sind die Bodenplatten jeweils im Bereich ihrer Angrenzung an denjenigen Querträger, welcher die Stirnseite der mit ihnen gebildeten Stufe bildet, durch diesen Querträger getragen. Dies ergibt eine besonders stabile und sichere Konstruktion.

Weiter ist es von Vorteil, dass die Bodenplatten jeweils im Bereich ihrer Angrenzung an denjenigen Querträger, welcher die Stirnseite der mit ihnen gebildeten Stufe bildet, durch diesen Querträger formschlüssig gegen ein Abheben gesichert sind.

Dies erfolgt mit Vorteil derart, dass die Bodenplatten jeweils im Bereich ihrer Angrenzung an diesen Querträger mit einer sich längs dieser Angrenzung erstreckenden Profilkontur in einen Hinterschnitt an dem Querträger eingreifen, unter Erzeugung eines Formschlusses mit diesem Querträger gegen ein Abheben der Bodenplatte in diesem Bereich. Dabei sind die Bodenplatten und die Querträger bevorzugterweise jeweils derartig ausgebildet, dass, bei Abwesenheit bzw. Aufhebung allfälliger Sicherungseinrichtungen, die jeweilige Bodenplatte zur Aufhebung des Formschlusses derartig in ihrer Plattenebene verschoben werden kann, dass der Eingriff der Profilkontur der Bodenplatte in den Hinterschnitt des Querträgers aufgehoben wird. Derartige Lösungen haben sich als besonders montagefreundlich erwiesen.

Dabei ist es weiter bevorzugt, dass die Bodenplatten durch Funktionskomponenten der Tribüne, bevorzugterweise durch Komponenten der Tribünenbestuhlung, formschlüssig gegen ein Verschieben, welches zu einem Aufheben des Formschlusses gegen Abheben führen würde, gesichert sind. Hierdurch ergibt sich bei einsatzbereiter Tribüne automatisch eine Sicherung der Bodenplatten.

Generell ist es bevorzugt, dass die Verbindungen zwischen den Stufenträgern und den Querträgern werkzeuglos herstellbar und werkzeuglos wieder aufhebbar sind, und insbesondere, dass für die Herstellung dieser Verbindungen keine zusätzlichen Bauteile, wie z.B. Schrauben oder Sicherungsbolzen, erforderlich. Auf diese Weise können keine Werkzeuge bzw. Teile vergessen werden oder verloren gehen und die Montage, welche oft unter erschwerten Bedingungen in mehreren Metern Höhe erfolgt, wird deutlich erleichtert.

Ein zweiter Aspekt der Erfindung betrifft eine Tribüne umfassend mehrere Tribünensegmente gemäss dem ersten Aspekt der Erfindung. Dabei weisen nebeneinander angeordnete Tribünensegmente gemeinsame Stufenelemente auf. Die Bildung derartiger Tribünen stellt die bestimmungsgemässe Verwendung der Tribünensegmente gemäss dem ersten Aspekt der Erfindung dar.

Ein dritter Aspekt der Erfindung betrifft ein Verfahren zur Montage eines Tribünensegments gemäss dem ersten Aspekt der Erfindung. Dabei werden zwei Stufenträger mit einem Abstand zueinander angeordnet und mittels mehrerer Querträger zu einer gemeinsamen Tragstruktur verbunden, indem an den Querträgern und/oder an den Stufenträgern gebildete Vorsprünge in einer Richtung quer zur Längserstreckung der Querträger in an den Stufenträgern und/oder an den Querträgern gebildete Aufnahmen für die Vorsprünge eingefahren werden, wodurch die Querträger zwischen den Stufenträgern angeordnet werden und ein Formschluss zwischen den Querträgern und den Stufenträgern in Schwerkraftrichtung und in allen horizontalen Richtungen, bevorzugterweise in allen Richtungen quer zur Längserstreckung des Querträgers und in allen horizontalen Richtungen, hergestellt wird. Hierdurch ergibt sich der Vorteil, dass die Stufenträger am Montageort in ihrer Montageendposition angeordnet werden können und dann ohne weitere Positionsveränderung mit den Querträgern zur Tragstruktur des erfindungsgemässen Tribünensegments verbunden werden können.

Dies erfolgt derartig, dass von den Stirnseiten der Querträger in deren Längsrichtung abstehende Vorsprünge in einer Richtung quer zur Längserstreckung der Querträger in an den Stufenträgern gebildete Aufnahmen für die Vorsprünge eingefahren werden.

Dabei werden gemäss einer ersten Variante des erfindungsgemässen Verfahrens unter Verwendung von Querträgern, die an ihren Stirnseiten jeweils einen oberen und einen unteren Vorsprung aufweisen, zum Verbinden des jeweiligen Querträgers mit den beiden Stufenträgern jeweils zuerst die oberen Vorsprünge des Querträgers von der Oberseite der Stufenträger her in die diesen Vorsprüngen zugeordneten Aufnahmen an den Stufenträgern eingefahren. Sodann wird der Querträger um eine parallel zu seiner Längsachse verlaufende Achse herum verdreht oder verschwenkt und die unteren Vorsprünge des Querträgers von der Vorderseite der Stufenträger her in die diesen Vorsprüngen zugeordneten Aufnahmen an den Stufenträgern eingefahren.

Gemäss einer zweiten Variante des erfindungsgemässen Verfahrens werden unter Verwendung von Querträgern, die an ihren Stirnseiten jeweils einen oberen Vorsprung und einen unteren Vorsprung aufweisen, zum Verbinden des jeweiligen Querträgers mit den beiden Stufenträgern jeweils zuerst die unteren Vorsprünge des Querträgers von der Vorderseite der Stufenträger her in die diesen Vorsprüngen zugeordneten Aufnahmen an den Stufenträgern eingefahren. Sodann wird der Querträger um eine parallel zu seiner Längsachse verlaufende Achse herum verdreht oder verschwenkt und die oberen Vorsprünge des Querträgers von der Oberseite der Stufenträger her in die diesen Vorsprüngen zugeordneten Aufnahmen an den Stufenträgern eingefahren.

Mit solchen Verfahren wird eine besonders sichere und einfache Montage möglich, da die Querträger durch ein Einfahren eines Teils der Vorsprünge in die diesen zugeordneten Aufnahmen an den Stufenträgern in eine definierte Position bezüglich der Stufenträger gebracht werden können und sodann, geführt durch diese bereits in ihren Aufnahmen angeordneten Vorsprünge, in eine Position verdreht oder verschwenkt werden können, ausgehend von welcher dann die übrigen Vorsprünge kontrolliert und ohne grossen Kraftaufwand in die diesen zugeordneten Aufnahmen eingefahren werden können.

In einer bevorzugten Ausführungsform des Verfahrens werden die Querträger bei der Montage vor der Herstellung ihrer Verbindung mit den Stufenträgern jeweils mit ihrer Unterkante bzw. mit stirnseitigen Vorsprüngen aufliegend auf an den Stufenträgern gebildeten Auflageflächen zu ihrer Montageposition an den Stufenträgern geschoben, wobei sie mit Vorteil seitlich von an den Stufenträgern gebildeten Führungselementen, wie z.B. Führungsrippen, geführt werden.

In einer weiteren bevorzugten Ausführungsform des Verfahrens werden die Bodenplatten bei der Montage jeweils mit derjenigen ihrer Begrenzungskanten voraus, welche zur Angrenzung an den jeweiligen die Stirnfläche der darüber liegenden Tribünenstufe bildenden Querträger vorgesehen ist, auf an den Stufenträgern gebildeten Auflageflächen aufliegend in Richtung auf diesen Querträger zu geschoben, wobei sie bevorzugterweise seitlich von an den Stufenträgern gebildeten Führungselementen, wie z.B. Führungsrippen, geführt werden.

Derartige Montageverfahren sind besonders kräfteschonend und sicher.

Werden die Bodenplatten bei ihrer Montage jeweils mit derjenigen ihrer Begrenzungskanten, welche zur Angrenzung an den jeweiligen die Stirnfläche der darüber liegenden Tribünenstufe bildenden Querträger vorgesehen ist, in eine Nut in der Vorderseite dieses Querträgers eingeschoben, was bevorzugt ist, so werden sie im Bereich dieser Begrenzungskante von dem Querträger getragen und gleichzeitig formschlüssig gegen ein Abheben gesichert.

In noch einer weiteren bevorzugten Ausführungsform des Verfahrens werden die Bodenplatten bei der Montage jeweils im Bereich ihrer Angrenzung an denjenigen Querträger, welcher die Stirnseite der mit ihnen gebildeten Stufe bildet, formschlüssig gegen ein Abheben gesichert. Dies geschieht jeweils dadurch, dass eine sich längs dieser Angrenzung der jeweiligen Bodenplatte erstreckende Profilkontur durch Verschieben der Bodenplatte in ihrer Plattenebene in Richtung auf die darüber liegende Tribünenstufe zu in Eingriff in einen Hinterschnitt an dem Querträger gebracht wird, welcher die Stirnseite der mit der Bodenplatte gebildeten Stufe bildet.

Weiter ist es wünschenswert, dass die Verbindungen zwischen den Querträgern und den Stufenträgern jeweils durch die Montage der Bodenplatten gegen ein Aufheben der Verbindung durch Ausfahren der Vorsprünge aus den Aufnahmen gesichert werden. Auf diese Weise werden diese Verbindungen beim Erstellen des erfindungsgemässen Tribünensegments automatisch gesichert.

### KURZE BESCHREIBUNG DER ZEICHNUNGEN

Weitere Ausgestaltungen, Vorteile und Anwendungen der Erfindung ergeben sich aus den abhängigen Ansprüchen und aus der nun folgenden Beschreibung anhand der Figuren. Darin zeigen:
Fig. 1 eine perspektivische Draufsicht von schräg oben auf ein erfindungsgemässes dreistufiges Tribünensegment;
Fig. 2 eine Seitenansicht des Tribünensegments aus Fig. 1;
Fig. 3 eine Vorderansicht des Tribünensegments aus Fig. 1;
Fig. 4 eine Rückansicht des Tribünensegments aus Fig. 1;
Fig. 5 eine Draufsicht auf das Tribünensegment aus Fig. 1;
die Figuren 6 bis 12 stufenweise den Ablauf bei der Herstellung der Verbindung zwischen einem Querträger und einem Stufenträger bei der Montage des Tribünensegments anhand von Seitenansichten und Vertikalschnitten entlang der Linie A-A in Fig.5;
die Figuren 13 bis 16 stufenweise den Ablauf beim Einsetzen einer Bodenplatte bei der Montage des Tribünensegments anhand von Vertikalschnitten entlang der Linie B-B in Fig.5;
Fig. 17 einen Vertikalschnitt entlang der Linie B-B in Fig. 5 nach der Montage der Tribünenbestuhlung;
Fig. 18 eine perspektivische Draufsicht von schräg oben auf einen der Stufenträger des Tribünensegments; und
Fig. 19 eine perspektivische Draufsicht von schräg oben auf einen der Querträger des Tribünensegments.

### WEGE ZUR AUSFÜHRUNG DER ERFINDUNG

Fig. 1 zeigt ein erfindungsgemässes dreistufiges Tribünensegment mit Bestuhlung in einer perspektivischen Draufsicht von schräg oben.

Wie in Zusammenschau mit den Figuren 2 bis 5 zu ersehen ist, welche eine Seitenansicht (Fig. 2), eine Vorderansicht (Fig. 3) und eine Rückansicht (Fig. 4) des Tribünensegments 1 zeigen sowie eine Draufsicht auf das Tribünensegment 1 (Fig. 5), ist die Tragstruktur des Tribünensegments 1 aus zwei parallelen Stufenträgern 2 gebildet, die über drei Querträger 3 miteinander verbunden sind. Die Querträger 3 bilden dabei jeweils die Stirnseiten der Tribünenstufen und grenzen mit ihren Enden seitlich an die Stufenträger 2 an. Die zwischen den Stufenträgern 2 und den Querträgern 3 gebildeten Bereiche werden von Bodenplatten 4 überspannt, welche die Oberseiten der Tribünenstufen bilden. Die Bodenplatte 4 werden im Bereich ihrer Vorder- und Hinterkanten von den an sie angrenzenden Querträgern 3 getragen und liegen zudem seitlich auf den Stufenträgern 2 auf. An der Vorderseite der Querträger 3 sind jeweils mittels eines Tragbügels 12 Tribünenstühle 13 befestigt.

Wie in Zusammenschau mit den Figuren 6 bis 12, welche stufenweise den Ablauf bei der Herstellung der Verbindung zwischen einem Querträger 3 und einem Stufenträger 2 bei der Montage des Tribünensegments 1 anhand von Seitenansichten (Figuren 6 und 7) und von Vertikalschnitten entlang der Linie A-A in Fig.5 (Figuren 10 bis 12) zeigen, und weiter in Zusammenschau mit den Figuren 18 und 19, welche perspektivische Darstellungen eines Stufenträgers 2 (Fig. 18) und eines Querträgers 3 (Fig. 19) des Tribünensegments 1 zeigen, ersichtlich wird, sind die Verbindungen zwischen den Querträgern 3 und den Stufenträgern 2 dadurch gebildet, dass an den Stirnseiten der Querträger 3 abstehende knopfartige Vorsprünge 5a, 5b in an den Stufenträgern 2 gebildeten Aufnahmen 6a, 6b aufgenommen sind, unter Bildung eines Formschlusses zwischen den Querträgern 3 und den Stufenträgern 2 in Schwerkraftrichtung und in allen horizontalen Richtungen.

Wie aus den Figuren 6 bis 12 ersichtlich ist, werden die Querträger 3 bei der Montage des Tribünensegments 1 mit ihrer Unterkante und/oder mit den unteren knopfartigen Vorsprüngen (5a) aufliegend auf an den Stufenträgern 2 gebildeten Auflageflächen 8 zu ihrer Montageposition an den Stufenträgern 2 geschoben (siehe Figuren 6 und 7), wobei sie seitlich von an den Stufenträgern 2 gebildeten Führungsrippen 9 geführt werden.

Sodann werden die unteren knopfartigen Vorsprünge 5a der Querträger 3 von den Vorderseiten der Stufenträger 2 her in die für diese bestimmten Ausnehmungen 6a an den Stufenträgern 2 eingefahren (siehe Fig. 8). In weiteren Schritten werden die Querträger 3 sodann um die in den Aufnahmen 6a geführt gelagerten unteren Vorsprünge 5a herum nach oben geschwenkt (Fig. 9), angehoben (Fig. 10) und mit den oberen knopfartigen Vorsprüngen 5b von den Oberseiten der Stufenträger 2 her in die für diese bestimmten Aufnahmen 6b der Stufenträger 2 eingehängt (Figuren 11 und 12).

Die Figuren 13 bis 16 zeigen, ausgehend von dem in Fig. 12 gezeigten Montagestatus, stufenweise den Ablauf beim Einsetzen der Bodenplatte 4 anhand von Vertikalschnitten entlang der Linie B-B in Fig.5.

Wie ersichtlich ist, wird die Bodenplatte 4 mit ihrer hinteren Begrenzungskanten voraus, welche zur Angrenzung an den die Stirnfläche der darüber liegenden Tribünenstufe bildenden Querträger 3 vorgesehen ist, auf den Auflageflächen 8 des Stufenträgers 2 in Richtung auf diesen Querträger 3 zu geschoben, wobei sie seitlich von den Führungsrippen 9 geführt wird (Fig. 13). Sodann wird die hintere Begrenzungskante der Bodenplatte 4 ein Stück weit in die Nut 7 an dem Querträger 3 eingeschoben, deren Höhe im Wesentlichen der Dicke der hinteren Begrenzungskante der Bodenplatte 4 entspricht (Fig. 14). Die untere Begrenzung der Nut 7 ist im Wesentlichen bündig mit den an den Stufenträgern 2 gebildeten Auflageflächen 8, so dass die hintere Begrenzungskante der Bodenplatte 4 beim Verschieben automatisch in die Nut 7 eintritt.

Sodann wird die Bodenplatte 4 mit ihren seitlichen Begrenzungen auf die Auflageflächen 8 der Stufenträger 2 und mit ihrer vorderen Begrenzungskante auf den Querträger 3, welcher die Stirnfläche der mit ihr gebildeten Tribünenstufe bildet, aufgelegt. Dabei übergreift sie mit einer an ihrer vorderen Begrenzungskante gebildeten und sich längs dieser Begrenzungskante erstreckenden Profilkontur 10 die obere Begrenzungskante dieses Querträgers 3 (Fig. 15).

Ausgehend von der in Fig. 15 dargestellten Situation wird die Bodenplatte 4 nun weiter nach hinten geschoben, bis ihre hintere Begrenzungskante am Grund der Nut 7 des Querträgers 3 ansteht, der die Stirnfläche der darüber liegenden Tribünenstufe bildet. Dabei fährt die Profilkontur 10 an der vorderen Begrenzungskante der Bodenplatte 4 in einen Hinterschnitt 11 an dem Querträger 3, der die Stirnfläche der mit ihr gebildeten Tribünenstufe bildet, ein, unter Erzeugung eines Formschlusses mit diesem Querträger 3 gegen ein Abheben der Bodenplatte 4 in diesem Bereich (Fig. 16).

Nachdem die Bodenplatten 4 montiert sind, werden die Tribünenstühle 13 mit diesen zugeordneten Tragbügeln 12 an den Querträgern 3 befestigt, wodurch gleichzeitig die Bodenplatten 4 formschlüssig gegen ein Verschieben nach vorne gesichert werden. Diese Situation ist in Fig. 17 als Vertikalschnitt entlang der Linie B-B in Fig.5 dargestellt.

Die Demontage der Bestuhlung 12, 13, der Bodenplatten 4 und der Querträger 3 erfolgt sinngemäss in umgekehrter Reihenfolgen, und zwar, wie schon die Montage, werkzeuglos.

Während in der vorliegenden Anmeldung bevorzugte Ausführungen der Erfindung beschrieben sind, ist klar darauf hinzuweisen, dass die Erfindung nicht auf diese beschränkt ist und auch in anderer Weise innerhalb des Umfangs der nun folgenden Ansprüche ausgeführt werden kann.

## Patentansprüche

1. Mehrstufiges Tribünensegment (1) aus mehreren demontierbar miteinander verbundenen Strukturelementen (2, 3, 4), umfassend zwei nebeneinander mit einem Abstand zueinander angeordnete Stufenträger (2), welche über mehrere Querträger (3) miteinander verbunden sind, sowie Bodenplatten (4), welche zwischen den Stufenträgern (2) und den Querträgern (3) gebildete Bereiche überspannen,
wobei die Querträger (3) jeweils die Stirnseiten der Tribünenstufen bilden, mit ihren Enden seitlich an die Stufenträger (2) angrenzen und sich dabei die Stufenträger (2) und die Querträger (3) jeweils im Angrenzungsbereich durchdringen, jeweils unter Bildung eines Formschlusses zwischen dem Querträger (3) und dem Stufenträger (2) in Schwerkraftrichtung und in allen horizontalen Richtungen, insbesondere in allen Richtungen quer zur Längserstreckung des Querträgers (3) und in allen horizontalen Richtungen,
wobei die Querträger (3) und die Stufenträger (2) derartig ausgebildet sind, dass die jeweilige Verbindung zwischen diesen bei der Montage des Tribünensegments (1) durch Einfahren von an den Querträgern (3) gebildeten Vorsprüngen (5a, 5b) in an den Stufenträgern (2) gebildete Aufnahmen (6a, 6b) für die Vorsprünge (5a, 5b) herstellbar ist und bei der Demontage des Tribünensegments (1) durch Ausfahren der Vorsprünge (5a, 5b) in entgegengesetzter Richtung aus den Aufnahmen (6a, 6b) aufhebbar ist,
wobei die Querträger (3) und die Stufenträger (2) derartig ausgebildet sind, dass die Verbindung zwischen diesen bei der Montage des Tribünensegments (1) durch Einfahren der Vorsprünge (5a, 5b) in einer Richtung quer zur Längserstreckung der Querträger (3) in die Aufnahmen (6a, 6b) herstellbar ist,
wobei die Querträger (3) jeweils mit mehreren an ihrem jeweiligen Ende gebildeten Vorsprüngen (5a, 5b) seitlich in den jeweiligen Stufenträger (2) eindringen, unter Bildung des Formschlusses zwischen dem Querträger (3) und dem Stufenträger (2) in Schwerkraftrichtung und in allen horizontalen Richtungen, insbesondere in allen Richtungen quer zur Längserstreckung des Querträgers (3) und in allen horizontalen Richtungen,
wobei an den Enden der Querträger (3) jeweils mindestens zwei, insbesondere genau zwei, in einer Richtung quer zur Längsrichtung des jeweiligen Querträgers (3) voneinander beabstandete Vorsprünge (5a, 5b) gebildet sind, **dadurch gekennzeichnet,**
**dass** die Querträger (3) und die Stufenträger (2) derartig ausgebildet sind, dass zur Herstellung der jeweiligen Verbindung zwischen dem Querträger (3) und dem Stufenträger (2) bei der Montage des Tribünensegments (1) das Einfahren eines ersten (5a) der mindestens zwei Vorsprünge (5a, 5b) vollständig oder zumindest teilweise in die diesem zugeordnete Aufnahme (6a) des Stufenträgers (2) vor dem Einfahren eines zweiten (5b) der mindestens zwei Vorsprünge (5a, 5b) in die diesem zugeordnete Aufnahme (6b) des Stufenträgers (2) erfolgen muss,
und **dass** die Querträger und die Stufenträger derartig ausgebildet sind, dass das Einfahren des ersten (5a) der mindestens zwei Vorsprünge (5a, 5b) in die diesem zugeordnete Aufnahme (6a) entweder
a) von der Oberseite des Stufenträgers her erfolgen muss, vor dem Einfahren des zweiten der mindestens zwei Vorsprünge in die diesem zugeordnete Aufnahme von der Vorderseite des Stufenträgers her oder
b) von der Vorderseite des jeweiligen Stufenträgers (2) her erfolgen muss, vor dem Einfahren des zweiten (5b) der mindestens zwei Vorsprünge (5a, 5b) in die diesem zugeordnete Aufnahme (6b) von der Oberseite des Stufenträgers (2) her.

2. Tribünensegment (1) nach Anspruch 1, wobei jeder dieser Vorsprünge (5a, 5b) einen Formschluss zwischen dem Querträger (3) und dem Stufenträger (2) in Längsrichtung des Querträgers (3) vom jeweiligen Stufenträger (2) wegzeigend bewirkt.

3. Tribünensegment (1) nach einem der vorangehenden Ansprüche,
wobei die Querträger und die Stufenträger derartig ausgebildet sind, dass das Einfahren des ersten (5a) der mindestens zwei Vorsprünge (5a, 5b) in die diesem zugeordnete Aufnahme (6a) von der Vorderseite des jeweiligen Stufenträgers (2) her vor dem Einfahren des zweiten (5b) der mindestens zwei Vorsprünge (5a, 5b) in die diesem zugeordnete Aufnahme (6b) von der Oberseite des Stufenträgers (2) her erfolgen muss
und wobei die mindesten zwei Vorsprünge (5a, 5b) einen obersten Vorsprung (5b) und einen untersten Vorsprung (5a) umfassen und wobei die Querträger (3) und die Stufenträger (2) derartig ausgebildet sind, dass das Einfahren des untersten (5a) der mindestens zwei Vorsprünge (5a, 5b) in die diesem zugeordnete Aufnahme (6a) von der Vorderseite des Stufenträgers (2) her vor dem Einfahren des obersten (5b) der mindestens zwei Vorsprünge (5a, 5b) in die diesem zugeordnete Aufnahme (6b) von der Oberseite des Stufenträgers (2) her erfolgen muss.

4. Tribünensegment (1) nach einem der vorangehenden Ansprüche, wobei die Querträger (3) und die Stufenträger (2) derartig ausgebildet sind, dass die Querträger (3) bei der Montage zum Einfahren der Vorsprünge (5a, 5b) in die Aufnahmen (6a, 6b) jeweils um eine parallel zu ihrer Längsachse verlaufende Achse herum gegenüber den Stufenträgern (2) verdreht oder verschwenkt werden müssen und bei der Demontage zum Ausfahren der Vorsprünge (5a, 5b) aus den Aufnahmen (6a, 6b) entsprechend zurückverdreht oder zurückverschwenkt werden müssen.

5. Tribünensegment (1) nach einem der vorangehenden Ansprüche, wobei die Verbindungen zwischen den Querträgern (3) und den Stufenträgern (2) jeweils durch die Bodenplatten (4) gegen ein Aufheben der Verbindung durch Ausfahren der Vorsprünge (5a, 5b) aus den Aufnahmen (6a, 6b) gesichert sind.

6. Tribünensegment (1) nach einem der vorangehenden Ansprüche, wobei die Bodenplatten (4) jeweils an derjenigen ihrer Begrenzungskanten, welche an den jeweiligen die Stirnfläche der darüber liegenden Tribünenstufe bildenden Querträger (3) angrenzt, durch diesen Querträger (3) formschlüssig gegen ein Abheben gesichert sind.

7. Tribünensegment (1) nach einem der vorangehenden Ansprüche, wobei die Bodenplatten (4) jeweils an derjenigen ihrer Begrenzungskanten, welche an den jeweiligen die Stirnfläche der darüber liegenden Tribünenstufe bildenden Querträger (3) angrenzt, durch diesen Querträger (3) getragen sind.

8. Tribünensegment (1) nach Anspruch 6 und nach Anspruch 7, wobei die Bodenplatten (4) jeweils an derjenigen ihrer Begrenzungskanten, welche an den jeweiligen die Stirnfläche der darüber liegenden Tribünenstufe bildenden Querträger (3) angrenzt, in eine Nut (7) an der Vorderseite dieses Querträgers (3) eingeschoben sind.

9. Tribünensegment (1) nach Anspruch 8, wobei die untere Begrenzung der Nut (7), von welcher die jeweilige Bodenplatte (4) getragen wird, im Wesentlichen bündig ist mit an den Stufenträgern (2) gebildeten Auflageflächen (8) für die Seitenbereiche der jeweiligen Bodenplatte (4).

10. Tribünensegment (1) nach Anspruch 9, wobei die an den Stufenträgern (2) gebildeten Auflageflächen (8) jeweils seitlich von Führungselementen (9), insbesondere von Führungsrippen (9), begrenzt sind, zur seitlichen Führung der jeweiligen Bodenplatte (4) beim Auflegen auf diese Auflageflächen (8) und beim Einschieben in die Nut (7) des jeweiligen Querträgers (3).

11. Tribünensegment (1) nach einem der vorangehenden Ansprüche, wobei die Bodenplatten (4) jeweils im Bereich ihrer Angrenzung an denjenigen Querträger (3), welcher die Stirnseite der mit ihnen gebildeten Stufe bildet, durch diesen Querträger (3) getragen sind.

12. Tribünensegment (1) nach einem der vorangehenden Ansprüche, wobei die Bodenplatten (4) jeweils im Bereich ihrer Angrenzung an denjenigen Querträger (3), welcher die Stirnseite der mit ihnen gebildeten Stufe bildet, durch diesen Querträger (3) formschlüssig gegen ein Abheben gesichert sind.

13. Tribünensegment (1) nach Anspruch 12, wobei die Bodenplatten (4) jeweils im Bereich ihrer Angrenzung an denjenigen Querträger (3), welcher die Stirnseite der mit ihnen gebildeten Stufe bildet, mit einer sich längs dieser Angrenzung erstreckenden Profilkontur (10) in einen Hinterschnitt (11) an diesem Querträger (3) eingreifen, unter Erzeugung eines Formschlusses gegen ein Abheben der Bodenplatte (4) in diesem Bereich, und insbesondere, wobei die Bodenplatten (4) und die Querträger (3) jeweils derartig ausgebildet sind, dass, bei Abwesenheit bzw. Aufhebung allfälliger Sicherungseinrichtungen (12), die jeweilige Bodenplatte (4) zur Aufhebung des Formschlusses derartig in ihrer Plattenebene verschoben werden kann, dass der Eingriff der Profilkontur (10) der Bodenplatte in den Hinterschnitt (11) des Querträgers (3) aufgehoben wird.

14. Tribünensegment (1) nach Anspruch 13, wobei die Bodenplatten (4) durch Funktionskomponenten der Tribüne, insbesondere durch Komponenten (12) einer Tribünenbestuhlung (12, 13), formschlüssig gegen ein Verschieben, welches zu einem Aufheben des Formschlusses gegen Abheben führen würde, gesichert sind.

15. Tribünensegment (1) nach einem der vorangehenden Ansprüche, wobei die Verbindungen zwischen den Stufenträgern (2) und den Querträgern (3) werkzeuglos herstellbar und werkzeuglos wieder aufhebbar sind, und insbesondere, wobei für die Herstellung dieser Verbindungen keine zusätzlichen Bauteile erforderlich sind.

16. Tribüne umfassend mehrere Tribünensegmente (1) nach einem der vorangehenden Ansprüche, wobei nebeneinander angeordnete Tribünensegmente (1) gemeinsame Stufenelemente (2) aufweisen.

17. Verfahren zur Montage eines Tribünensegments (1) nach einem der Ansprüche 1 bis 15, umfassend die Schritte:
a) Bereitstellen von zwei Stufenträgern (2) nebeneinander mit einem Abstand zueinander;
b) Bereitstellen mehrerer Querträger (3) zum Verbinden der Stufenträger (2);
c) Verbinden der zwei Stufenträger (2) mittels der Querträger (3) zu einer gemeinsamen Tragstruktur,
wobei die Verbindungen zwischen den Querträgern (3) und den Stufenträgern (2) dadurch hergestellt werden, dass an den Querträgern (3) gebildete Vorsprünge (5a, 5b) in einer Richtung quer zur Längserstreckung der Querträger (3) in an den Stufenträgern (2) gebildete Aufnahmen (6a, 6b) für die Vorsprünge (5a, 5b) eingefahren werden, wodurch die Querträger (3) zwischen den Stufenträgern (2) angeordnet werden und ein Formschluss zwischen den Querträgern (3) und den Stufenträgern (2) in Schwerkraftrichtung und in allen horizontalen Richtungen, insbesondere in allen Richtungen quer zur Längserstreckung des Querträgers (3) und in allen horizontalen Richtungen, hergestellt wird,
wobei die Verbindungen zwischen den Querträgern (3) und den Stufenträgern (2) dadurch hergestellt werden, dass von den Stirnseiten der Querträger (3) in deren Längsrichtung abstehende Vorsprünge (5a, 5b) in einer Richtung quer zur Längserstreckung der Querträger (3) in an den Stufenträgern (2) gebildete Aufnahmen (6a, 6b) für die Vorsprünge (5a, 5b) eingefahren werden,
**dadurch gekennzeichnet, dass**
die Querträger an ihren Stirnseiten jeweils einen oberen Vorsprung (5b) und einen unteren Vorsprung (5a) aufweisen und wobei zum Verbinden des jeweiligen Querträgers (3) mit den beiden Stufenträgern (2) entweder
a) jeweils zuerst die oberen Vorsprünge von der Oberseite der Stufenträger her in diesen Vorsprüngen zugeordnete Aufnahmen an den Stufenträgern eingefahren werden und der Querträger sodann um eine parallel zu seiner Längsachse verlaufende Achse herum verdreht oder verschwenkt wird und die unteren Vorsprünge von der Vorderseite der Stufenträger her in diesen Vorsprüngen zugeordnete Aufnahmen an den Stufenträgern eingefahren werden,
oder
b) jeweils zuerst die unteren Vorsprünge (5a) von der Vorderseite der Stufenträger (2) her in diesen Vorsprüngen (5a) zugeordnete Aufnahmen (6a) an den Stufenträgern (2) eingefahren werden und der Querträger (3) sodann um eine parallel zur Längsachse des Querträgers (3) verlaufende Achse herum verdreht oder verschwenkt wird und die oberen Vorsprünge (5b) von der Oberseite der Stufenträger (2) her in diesen Vorsprüngen (5b) zugeordnete Aufnahmen (6b) an den Stufenträgern (2) eingefahren werden.

18. Verfahren nach Anspruch 17, wobei die Querträger (3) bei der Montage vor der Herstellung ihrer Verbindung mit den Stufenträgern (2) jeweils mit ihrer Unterkante und/oder mit stirnseitigen Vorsprüngen (5a) aufliegend auf an den Stufenträgern (2) gebildeten Auflageflächen (8) zu ihrer Montageposition an den Stufenträgern (2) geschoben werden, wobei sie insbesondere seitlich von an den Stufenträgern (2) gebildeten Führungselementen (9), insbesondere von Führungsrippen (9), geführt werden.

19. Verfahren nach einem der Ansprüche 17 bis 18, wobei die Bodenplatten (4) bei der Montage jeweils mit derjenigen ihrer Begrenzungskanten voraus, welche zur Angrenzung an den jeweiligen die Stirnfläche der darüber liegenden Tribünenstufe bildenden Querträger (3) vorgesehen ist, auf an den Stufenträgern (2) gebildeten Auflageflächen (8) in Richtung auf diesen Querträger (3) zu geschoben werden, wobei sie insbesondere seitlich von an den Stufenträgern (2) gebildeten Führungselementen (9), insbesondere von Führungsrippen (9), geführt werden.

20. Verfahren nach einem der Ansprüche 17 bis 19, wobei die Bodenplatten (4) bei der Montage jeweils mit derjenigen ihrer Begrenzungskanten, welche zur Angrenzung an den jeweiligen die Stirnfläche der darüber liegenden Tribünenstufe bildenden Querträger (3) vorgesehen ist, in eine Nut (7) in der Vorderseite dieses Querträgers (3) eingeschoben werden, wodurch sie im Bereich dieser Begrenzungskante von diesem Querträger (3) getragen und formschlüssig gegen ein Abheben gesichert werden.

21. Verfahren nach einem der Ansprüche 17 bis 20, wobei die Bodenplatten (4) bei der Montage jeweils im Bereich ihrer Angrenzung an denjenigen Querträger (3), welcher die Stirnseite der mit ihnen gebildeten Stufe bildet, mit einer sich längs dieser Angrenzung erstreckenden Profilkontur (10), durch Verschieben der Bodenplatte (4) in ihrer Plattenebene in Richtung auf die darüber liegende Tribünenstufe zu, in Eingriff in einen Hinterschnitt (11) an diesem Querträger (3) gebracht werden, wodurch sie im Bereich dieser Angrenzung formschlüssig gegen ein Abheben gesichert werden.

22. Verfahren nach einem der Ansprüche 17 bis 21, wobei die Verbindungen zwischen den Querträgern (3) und den Stufenträgern (2) jeweils durch die Montage der Bodenplatten (4) gegen ein Aufheben der Verbindung durch Ausfahren der Vorsprünge (5a, 5b) aus den Aufnahmen (6a, 6b) gesichert werden.

## Claims

1. Multilevel tribune segment (1) comprising a plurality of structural elements (2, 3, 4) which are connected to one another in a detachable way, comprising two level supports (2) arranged next to one another at a distance from one another and connected to one another via a plurality of transverse supports (3), and base plates (4) which span regions formed between the level supports (2) and the transverse supports (3),
wherein the transverse supports (3) each form the end faces of the tribune levels, laterally adjoin the level supports (2) with their ends and the level supports (2) and the transverse supports (3) penetrate each other in the adjoining area, in each case forming a positive fit between the transverse supports (3) and the level supports (2) in the direction of gravity and in all horizontal directions, in particular in all directions transverse to the longitudinal extension of the transverse supports (3) and in all horizontal directions,
wherein the transverse supports (3) and the level supports (2) are formed such that the respective connection between them during assembly of the tribune segment (1) is achieved by inserting projections (5a, 5b) formed on the transverse supports (3) into receptacles (6a, 6b) for the projections (5a, 5b), formed on the level supports (2), and can be cancelled by retracting the projections (5a, 5b) from the receptacles (6a, 6b) in the opposite direction when dismantling the tribune segment (1),
wherein the transverse supports (3) and the level supports (2) are formed in such a way that the connection between them can be established during the assembly of the tribune segment (1) by inserting the projections (5a, 5b) in a direction transverse to the longitudinal extension of the transverse supports (3) into the receptacles (6a, 6b),
wherein the transverse supports (3) each penetrate laterally into the respective level support (2) with several projections (5a, 5b) formed at their respective ends, forming the positive fit between the transverse support (3) and the level support (2) in gravity direction and in all horizontal directions, in particular in all directions transverse to the longitudinal extension of the transverse support (3) and in all horizontal directions,
wherein at least two, in particular exactly two, projections (5a, 5b), which are spaced apart from one another in a direction transverse to the longitudinal direction of the respective transverse support (3), are formed at the ends of the transverse supports (3),
**characterized in that** the transverse supports (3) and the level supports (2) are formed such that, in order to establish the respective connection between the transverse support (3) and the level support (2) during the assembly of the tribune segment (1), the insertion of a first one (5a) of the at least two projections (5a, 5b) into the associated receptacle (6a) of the level support (2) must be carried out completely or at least partially before the insertion of a second (5b) of the at least two projections (5a, 5b) into the associated receptacle (6b) of the level support (2),
and **in that** the transverse supports and the level supports are formed such that the insertion of the first (5a) of the at least two projections (5a, 5b) into the receptacle (6a) associated therewith either
(a) must be carried out from the top of the level support, before the insertion of the second of the at least two projections into its associated receptacle from the front of the level support
or
b) must be carried out from the front side of the respective level support (2), before the insertion of the second (5b) of the at least two projections (5a, 5b) into the receptacle (6b) associated therewith from the top side of the level support (2).

2. Tribune segment (1) according to claim 1, wherein each of these projections (5a, 5b) acts as a positive fit between the transverse support (3) and the level support (2) in the longitudinal direction of the transverse support (3) pointing away from the respective level support (2).

3. Tribune segment (1) according to one of the preceding claims,
wherein the transverse supports and the level supports are formed in such a way that the insertion of the first (5a) of the at least two projections (5a, 5b) into the receptacle (6a) associated therewith from the front side of the respective level support (2) must be carried out before the insertion of the second (5b) of the at least two projections (5a, 5b) into the receptacle (6b) associated therewith from the top side of the level support (2),
and wherein the at least two projections (5a, 5b) comprise an uppermost projection (5b) and a lowermost projection (5a), and wherein the transverse supports (3) and the level supports (2) are formed such that insertion of the lowermost (5a) of the at least two projections (5a, 5b) into the associated receptacle (6a) must be carried out from the front of the level support (2) before the insertion of the top (5b) of the at least two projections (5a, 5b) into its associated receptacle (6b) from the top of the level support (2).

4. Tribune segment (1) according to one of the preceding claims, wherein the transverse supports (3) and the level supports (2) are formed in such a way that for insertion of the projections (5a, 5b) into the receptacles (6a, 6b) during assembly the transverse supports (3) must each be rotated or swiveled about an axis parallel to their longitudinal axis relative to the level supports (2), and must be accordingly rotated back or swiveled back during dismantling for retracting the projections (5a, 5b) from the receptacles (6a, 6b).

5. Tribune segment (1) according to one of the preceding claims, wherein the connections between the transverse supports (3) and the level supports (2) are secured in each case by the base plates (4) against cancelling of the connection by retracting the projections (5a, 5b) from the receptacles (6a, 6b).

6. Tribune segment (1) according to one of the preceding claims, wherein the base plates (4) are each secured against lifting off, at that boundary edge which is adjacent to the transverse support (3) forming the end face of the above tribune level, in a positive fit manner by means of that transverse support (3).

7. Tribune segment (1) according to one of the preceding claims, wherein the base plates (4) are each supported, at that boundary edge which is adjacent to the transverse support (3) forming the end face of the above tribune level, by means of that transverse support (3) .

8. Tribune segment (1) according to claim 6 and according to claim 7, wherein the base plates (4) are each pushed into a groove (7) on the front side of the transverse support (3) at that boundary edge which is adjacent to the transverse support (3) forming the end face of the above tribune level.

9. Tribune segment (1) according to claim 8, wherein the lower boundary of the groove (7), from which the respective base plate (4) is supported, is substantially flush with support surfaces (8) formed on the level supports (2) for the side regions of the respective base plate (4).

10. Tribune segment (1) according to claim 9, wherein the support surfaces (8) formed on the level supports (2) are each limited laterally by guide elements (9), in particular by guide ribs (9), for lateral guidance of the respective base plate (4) when it is placed on these support surfaces (8) and when it is inserted into the groove (7) of the respective transverse support (3).

11. Tribune segment (1) according to one of the preceding claims, wherein the base plates (4) are each supported by the transverse support (3) in the region of their abutment against that transverse support (3) which forms the end face of the level formed with them.

12. Tribune segment (1) according to one of the preceding claims, wherein the base plates (4) are each secured against lift off in a positive fit manner by the transverse support (3) in the region of their abutment against that transverse support (3) which forms the end face of the level formed with them.

13. Tribune segment (1) according to claim 12, wherein the base plates (4) engage each, in the region of their abutment with that transverse support (3) which forms the end face of the step formed with them, with a profile contour (10) extending along that abutment in an undercut (11) on this transverse support (3), by generating a positive fit against lift off of the base plate (4) in this region, and in particular wherein the base plates (4) and the transverse supports (3) are each formed in such a way that, in the event of an absence or cancellation of any securing devices (12), the respective base plate (4) can be shifted in such a way in its plate plane for removing the positive fit that the engagement of the profile contour (10) of the base plate in the undercut (11) of the transverse support (3) is cancelled.

14. Tribune segment (1) according to claim 13, wherein the base plates (4) are secured against shifting in a positive fit manner, which would lead to a cancellation of the positive fit against lift off, by functional components of the tribune, in particular by components (12) of a tribune seating (12, 13).

15. Tribune segment (1) according to one of the preceding claims, wherein the connections between the level supports (2) and the transverse supports (3) can be produced without tools and can be cancelled again without tools, and in particular, wherein no additional components are required for the production of these connections.

16. Tribune comprising a plurality of tribune segments (1) according to one of the preceding claims, wherein adjacent tribune segments (1) have common level supports (2).

17. Method of assembling a tribune segment (1) according to any of claims 1 to 15, comprising the steps:
a) providing two level supports (2) side by side at a distance from each other;
b) providing a plurality of transverse supports (3) for connecting said level supports (2);
c) connecting the two level supports (2) by means of the transverse supports (3) to form a common support structure,
wherein the connections between the transverse supports (3) and the level supports (2) are made by inserting projections (5a, 5b) formed on the transverse supports (3) in a direction transverse to the longitudinal extension of the transverse supports (3) into receptacles (6a, 6b) for the projections (5a, 5b), formed on the level supports (2), by which the transverse supports (3) are arranged between the level supports (2) and a positive fit is produced between the transverse supports (3) and the level supports (2) in gravity direction and in all horizontal directions, in particular in all directions transverse to the longitudinal extension of the transverse support (3) and in all horizontal directions,
wherein the connections between the transverse supports (3) and the level supports (2) are made by inserting projections (5a, 5b) projecting from the end faces of the transverse supports (3) in the longitudinal direction thereof in a direction transverse to the longitudinal extension of the transverse supports (3) in receptacles (6a, 6b) for the projections (5a, 5b), formed on the level supports (2),
**characterized in that** the transverse supports each have an upper projection (5b) and a lower projection (5a) at their end faces and, for connecting the respective transverse support (3) to the two level supports (2), either
a) in each case the upper projections are first inserted from the upper side of the level supports into the receptacles assigned to these projections on the level supports and the transverse support is then rotated or swiveled about an axis parallel to its longitudinal axis and the lower projections are inserted from the front side of the level supports into these receptacles assigned to these projections on the level supports,
or
b) in each case the lower projections (5a) are first inserted from the front side of the level supports (2) into receptacles (6a) assigned to these projections (5a) on the level supports (2) and the transverse support (3) is then rotated or swiveled about an axis parallel to the longitudinal axis of the transverse support (3) and the upper projections (5b) are inserted from the upper side of the level supports (2) into receptacles (6b) assigned to these projections (5b) on the level supports (2).

18. Method according to claim 17, wherein during assembly before their connection to the level supports (2) is made, the transverse supports (3) are each pushed to their mounting position on the level supports (2), each with its lower edge and/or with end projections (5a) resting on support surfaces (8) formed on the level supports (2), wherein they are guided in particular laterally by guide elements (9), in particular by guide ribs (9), formed on the level supports (2).

19. Method according to any of claims 17 to 18, wherein during assembly with that boundary edge in front, which is provided for abutting against the respective transverse support (3) forming the front face of the above tribune level, the base plates (4) are each pushed onto support surfaces (8) formed on the level supports (2) in the direction of that transverse support (3), wherein they are guided in particular laterally by guide elements (9), in particular by guide ribs (9), formed on the level supports (2).

20. Method according to one of the claims 17 to 19, wherein during assembly with that boundary edge in front, which is provided for abutting against the respective transverse support (3) forming the front face of the above tribune level, the base plates (4) are pushed into a groove (7) in the front side of this transverse support (3), whereby they are supported by this transverse support (3) in the region of that boundary edge and are secured against lift off in a positive fit manner.

21. Method according to one of the claims 17 to 20, wherein during assembly in the region of their abutment against that transverse support (3) which forms the end face of the level formed with them, the base plates (4) are each brought into engagement with a profile contour (10) extending along that abutment in an undercut (11) on this transverse support (3) by shifting the base plate (4) in its plate plane in the direction of the above tribune level, by which they are secured against lift off in the area of this abutment in a positive fit manner.

22. Method according to one of the claims 17 to 21, wherein the connections between the transverse supports (3) and the level supports (2) are each secured against lift off of the connection during mounting the base plates (4) by retracting the projections (5a, 5b) from the receptacles (6a, 6b).

## Revendications

1. Segment de tribune à plusieurs niveaux (1) comprenant une pluralité d'éléments structuraux (2, 3, 4) reliés l'un à l'autre de manière détachable, comprenant deux supports de niveau (2) adjacents disposés à distance l'un de l'autre et reliés entre eux par une pluralité de supports transversaux (3), et des plaques de base (4) couvrant des zones formées entre les supports de niveau (2) et les supports transversaux (3),
les supports transversaux (3) formant chacun les faces d'extrémité des niveaux de tribune, se raccordant latéralement aux supports de niveau (2) avec leurs extrémités et les supports de niveau (2) et les supports transversaux (3) se pénétrant mutuellement dans la zone adjacente, formant chacun un engagement positif entre les supports transversaux (3) et les supports de niveau (2) dans la direction de la gravité et dans toutes les directions horizontales, en particulier dans toutes les directions transversales à l'extension longitudinale des supports transversaux (3) et dans toutes les directions horizontales,
les supports transversaux (3) et les supports de niveau (2) étant formés de telle sorte que la liaison respective entre eux pendant le montage du segment de tribune (1) est réalisée en insérant des projections (5a, 5b) formées sur les supports transversaux (3) dans des récipients (6a, 6b) pour les projections (5a, 5b) formés sur les supports de niveau (2), et pouvant être annulées en retirant les projections (5a, 5b) des récipients (6a, 6b) en direction opposée lorsque l'on démonte le segment de tribune (1),
les supports transversaux (3) et les supports de niveau (2) étant formés de telle sorte que la connexion entre eux peut être établie pendant l'assemblage du segment de tribune (1) en insérant les projections (5a, 5b) dans les récipients (6a, 6b) dans une direction transversale à l'extension longitudinale des supports transversaux (3),
les supports transversaux (3) pénètrant chacun latéralement dans le support de niveau respectif (2) avec plusieurs projections (5a, 5b) formées à leurs extrémités respectives, formant l'engagement positif entre le support transversal (3) et le support de niveau (2) dans la direction de gravité et dans toutes les directions horizontales, en particulier dans toutes les directions transversales à l'extension longitudinale du support transversal (3) et dans toutes les directions horizontales,
au moins deux, en particulier exactement deux, projections (5a, 5b), qui sont espacées l'une de l'autre dans une direction transversale à la direction longitudinale du support transversal respectif (3), sont formées aux extrémités des supports transversaux (3),
**caractérisé en ce que** les supports transversaux (3) et les supports de niveau (2) sont formés de telle sorte que, afin d'établir la connexion respective entre le support transversal (3) et le support de niveau (2) pendant l'assemblage du segment de tribune (1), l'insertion d'un premier (5a) des au moins deux projections (5a, 5b) dans le récipient associé (6a) du support de niveau (2) doit être effectuée complètement ou au moins partiellement avant l'insertion d'une deuxième (5b) des au moins deux projections (5a, 5b) dans le récipient associé (6b) du support de niveau (2),
et **en ce que** les supports transversaux et les supports de niveau sont formés de telle sorte que l'insertion de la première (5a) des au moins deux projections (5a, 5b) dans le récipient (6a) qui lui est associé soit
a) doit s'effectuer par le haut du support de niveau, avant l'insertion de la deuxième des deux projections au moins dans le réceptacle qui lui est associé par l'avant du support de niveau
ou
b) doit être effectuée à partir de la face avant du support de niveau (2) respectif, avant l'insertion de la seconde (5b) des au moins deux projections (5a, 5b) dans le réceptacle (6b) qui lui est associé à partir du côté supérieur du support de niveau (2) .

2. Segment de tribune (1) selon la revendication 1, dans lequel chacune de ces projections (5a, 5b) agit comme un engagement positif entre le support transversal (3) et le support de niveau (2) dans la direction longitudinale du support transversal (3) s'éloignant du support de niveau respectif (2).

3. Segment de tribune (1) selon l'une des revendications précédentes,
les supports transversaux et les supports de niveau étant formés de telle sorte que l'insertion de la première (5a) des au moins deux projections (5a, 5b) dans le réceptacle (6a) qui lui est associé par la face avant du support de niveau respectif (2) doit être effectuée avant l'insertion de la seconde (5b) des au moins deux projections (5a, 5b) dans le réceptacle (6b) qui leur est associé par le côté supérieur du support de niveau (2),
et les au moins deux projections (5a, 5b) comprenant une projection supérieure (5b) et une projection inférieure (5a), et les supports transversaux (3) et les supports de niveau (2) étant formés de telle sorte que l'insertion de l'inférieur (5a) des au moins deux projections (5a, 5b) dans le récipient associé (6a) doit être effectuée par l'avant du support de niveau (2) avant l'insertion du supérieur (5b) des au moins deux projections (5a, 5b) dans son récipient associé (6b) par le dessus du support de niveau (2).

4. Segment de tribune (1) selon l'une des revendications précédentes, les supports transversaux (3) et les supports de niveau (2) étant formés de telle sorte que, pour l'insertion des projections (5a, 5b) dans les récipients (6a, 6b) pendant le montage, les supports transversaux (3) doivent être tournés ou pivotés chacun autour d'un axe parallèle à leur axe longitudinal par rapport aux supports de niveau (2) et doivent être retournés en sens inverse ou repivotés en fonction du démontage, de manière que les projections (5a, 5b) soient enlevées des récipients (6a, 6b).

5. Segment de tribune (1) selon l'une des revendications précédentes, les liaisons entre les supports transversaux (3) et les supports de niveau (2) étant respectivement fixées par les plaques de base (4) contre l'annulation de la liaison par retrait des projections (5a, 5b) des récipients (6a, 6b).

6. Segment de tribune (1) selon l'une des revendications précédentes, les plaques de base (4) étant fixées chacune contre un soulèvement, au bord qui est adjacent au support transversal (3) formant la face frontale du niveau de tribune ci-dessus, d'une manière à engagement positif au moyen de ce support transversal (3) .

7. Segment de tribune (1) selon l'une des revendications précédentes, les plaques de base (4) étant chacune supportée, au bord qui est adjacent à ce support transversal (3) formant la face frontale du niveau de tribune ci-dessus, au moyen de ce support transversal (3) .

8. Segment de tribune (1) selon la revendication 6 et selon la revendication 7, les plaques de base (4) étant poussées chacune dans une rainure (7) sur la face avant du support transversal (3) au niveau du bord qui est adjacent au support transversal (3) qui forme la face frontale du niveau de tribune ci-dessus.

9. Segment de tribune (1) selon la revendication 8, la limite inférieure de la rainure (7), à partir de laquelle la plaque de base respective (4) est supportée, étant essentiellement alignée aux surfaces de support (8) formées sur les supports de niveau (2) pour les zones latérales de la plaque de base respective (4).

10. Segment de tribune (1) selon la revendication 9, les surfaces de support (8) formées sur les supports de niveau (2) étant chacune limitée latéralement par des éléments de guidage (9), en particulier par des ailettes de guidage (9), pour le guidage latéral de la plaque de base (4) respective lorsqu'elle est placée sur ces surfaces de support (8) et lorsqu'elle est introduite dans la rainure (7) du support transversal respectif (3).

11. Segment de tribune (1) selon l'une des revendications précédentes, les plaques de base (4) étant chacune supportée par le support transversal (3) dans la région de leur butée contre ce support transversal (3) qui forme la face frontale du niveau formé avec elles.

12. Segment de tribune (1) selon l'une des revendications précédentes, les plaques de base (4) étant chacune fixée contre le soulèvement par engagement positif par le support transversal (3) dans la région de leur butée contre ce support transversal (3) qui forme la face frontale du niveau formé avec elles.

13. Segment de tribune (1) selon la revendication 12, les plaques de base (4) s'engageant chacune, dans la zone de leur butée avec le support transversal (3) qui forme la face frontale du niveau formé avec elles, avec un contour profilé (10) qui s'étend le long de cette butée en contre-dépouille (11) sur ce support transversal (3), en créant un engagement positif contre un soulèvement de plaque de base (4) dans cette zone, et en particulier les plaques de base (4) et les supports transversaux (3) étant chacune formé de telle sorte qu'en cas d'absence ou d'annulation de dispositifs de fixation (12), la plaque de base respective (4) peut être déplacée de telle manière dans son plan de plaque pour enlever l'engagement positif que l'engagement du contour du profil (10) de la plaque de base dans la contre-dépouille (11) du support transversal (3) soit annulé.

14. Segment de tribune (1) selon la revendication 13, les plaques de base (4) étant fixées par des composants fonctionnels de la tribune, en particulier par des composants (12) d'un siège de tribune (12, 13), de manière à empêcher un déplacement par engagement positif qui entraînerait une annulation de l'engagement positif contre un soulèvement.

15. Segment de tribune (1) selon l'une des revendications précédentes, les liaisons entre les supports de niveau (2) et les supports transversaux (3) pouvant être réalisées sans outils et peuvent être annulées à nouveau sans outils, et en particulier, aucun composant supplémentaire n'étant nécessaire pour la réalisation de ces liaisons.

16. Tribune comprenant une pluralité de segments de tribune (1) selon l'une des revendications précédentes, les segments de tribune adjacents (1) ayant des supports de niveau communs (2).

17. Procédé d'assemblage d'un segment de tribune (1) selon l'une quelconque des revendications 1 à 15, comprenant les étapes suivantes:
a) fournir deux supports de niveau (2) côte à côte à une distance l'un de l'autre;
b) prévoir une pluralité de supports transversaux (3) pour relier lesdits supports de niveau (2) ;
c) relier les deux supports de niveau (2) au moyen des supports transversaux (3) pour former une structure de support commune,
les liaisons entre les supports transversaux (3) et les supports de niveau (2) étant réalisées en insérant des projections (5a, 5b) formées sur les supports transversaux (3) dans une direction transversale à l'extension longitudinale des supports transversaux (3) dans des récipients (6a, 6b) pour les projections (5a, 5b), formés sur les supports de niveau (2), par lequel les supports transversaux (3) sont disposés entre les supports de niveau (2) et un engagement positif étant produit entre les supports transversaux (3) et les supports de niveau (2) dans la direction de gravité et dans toutes les directions horizontales, en particulier dans toutes les directions transversales à l'extension longitudinale du support transversal (3) et dans toutes les directions horizontales,
les liaisons entre les supports transversaux (3) et les supports de niveau (2) étant réalisées en insérant des projections (5a, 5b) dépassant des faces d'extrémité des supports transversaux (3) dans leur direction longitudinale dans une direction transversale à l'extension longitudinale des supports transversaux (3) dans des récipients (6a, 6b) pour les projections (5a, 5b), formés sur les supports de niveau (2),
**caractérisé en ce que** les supports transversaux ont chacun une projection supérieure (5b) et une projection inférieure (5a) sur leurs faces frontales et, pour relier le support transversal respectif (3) aux deux supports de niveau (2), soit
a) dans chaque cas, les projections supérieures sont d'abord insérées à partir du côté supérieur des supports de niveau dans les récipients attribués à ces projections sur les supports de niveau et le support transversal est ensuite tourné ou pivoté autour d'un axe parallèle à son axe longitudinal et les projections inférieures sont insérées du côté avant des supports de niveau dans ces récipients attribués à ces projections sur les supports de niveau,
ou
b) dans chaque cas, les projections inférieures (5a) sont d'abord insérées à partir de la face avant des supports de niveau (2) dans des récipients (6a) attribués à ces projections (5a) sur les supports de niveau (2) et le support transversal (3) est ensuite tourné ou pivoté autour d'un axe parallèle à l'axe longitudinal du support transversal (3) et les projections supérieures (5b) sont insérées depuis la face supérieure des supports de niveau (2) dans des récipients (6b) attribués auxdites projections (5b) sur les supports de niveau (2).

18. Procédé selon la revendication 17, les supports transversaux (3) étant chacun poussés dans leur position de montage sur les supports de niveau (2) lors du montage avant leur raccordement aux supports de niveau (2), chacun avec son bord inférieur et/ou avec des projections d'extrémité (5a) reposant sur des surfaces de support (8) formées sur les supports de niveau (2), et ils sont guidés en particulier latéralement par des éléments de guidage (9), en particulier des ailettes de guidage (9), formés sur les supports de niveau (2).

19. Procédé selon l'une quelconque des revendications 17 à 18, pendant le montage, les plaques de base (4) étant poussées sur des surfaces de support (8) formées sur les supports de niveau (2) dans la direction de ce support transversal (3), avec le bord en avant qui est prévu pour venir en butée contre le support transversal respectif (3) formant la face frontale du niveau de tribune ci-dessus, étant guidées en particulier latéralement par des éléments de guidage (9), en particulier par des ailettes de guidage (9) formées sur les supports de niveau (2).

20. Procédé selon l'une des revendications 17 à 19, lors du montage, les plaques de base (4) étant poussées dans une rainure (7) située sur la face avant de ce support transversal (3), étant supportées par ce support transversal (3) dans la zone de ce bord, avec ce bord frontal prévu pour venir en butée contre le support transversal respectif (3) qui forme la face frontale du niveau de la tribune, et sont fixées par engagement positif contre soulèvement.

21. Procédé selon l'une des revendications 17 à 20, lors du montage dans la zone de leur butée contre le support transversal (3) qui forme la face frontale du niveau formé avec eux, les plaques de base (4) étant chacune mises en engagement avec un contour profilé (10) qui s'étend le long de cette butée dans une contre-dépouille (11) sur ce support transversal (3) en déplaçant la plaque de base (4) dans son plan en direction du niveau supérieur, par lequel elles sont fixées contre un soulèvement dans la zone de cette butée par engagement positif.

22. Procédé selon l'une des revendications 17 à 21, les liaisons entre les supports transversaux (3) et les supports de niveau (2) étant protégées chacune contre le soulèvement de la liaison lors du montage des plaques de base (4) en rétractant les projections (5a, 5b) des récipients (6a, 6b).
